# FASCICULE DE BREVET EUROPEEN

(11) **EP 0 220 221 B1**
(45) Date de publication et mention de la délivrance du brevet: **05.04.1989**
(21) Numéro de dépôt: 86902433.1
(22) Date de dépôt: 23.04.1986
(51) Int. Cl.: B65B 31/04

(54) **090289**
VERFAHREN ZUM INERTISIEREN VON LUFTDICHTEN VERPACKUNGEN UND VORRICHTUNG ZUR DURCHFÜHRUNG
METHOD FOR INERTING TIGHT PACKAGES AND PLANT FOR IMPLEMENTING SUCH METHOD

(30) Priorité: 29.04.1985 FR 8506479
(43) Date de publication de la demande: 06.05.1987
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR); MONO-EMBALLAGES, F-75013 Paris (FR)
(72) Inventeur: MIZANDJIAN, Jean-Luc, F-91430 Igny (FR); PEAN, Jean-Louis, F-91310 Montlhery (FR); AMEN, Jean, F-78000 Versailles (FR)
(74) Mandataire: Le Moenner, Gabriel
(86) Numéro de dépôt international: FR8600139
(87) Numéro de publication internationale: WO8606347

(56) Documents cités:
- AU-B- 497 624
- FR-A- 2 228 670
- FR-A- 2 289 392
- US-A- 3 942 301

## Description

La présente invention concerne un procédé d'inertage d'emballages étanches pour produits liquides, pâteux, solides et pulvérents ; et installation de mise en oeuvre.

Les produits alimentaires, liquides, pâteux ou solides, au contact avec l'air ambiant sont soumis à de nombreux risques d'altérations biochimiques ou microbiologiques qui se traduisent par des brunissements, des pertes de saveur, voire de vitamines, des goûts désagréables... Ces dégradations, conséquences de la présence d'oxygène sont fonction du temps de contact entre le produit et l'air ambiant.

Si ces phénomènes de dégradation sont aujourd'hui assez bien maîtrisés, lors de la fabrication des produits, jusqu'à leur stockage en vrac, les risques d'altérations qui apparaissent pendant ou après conditionnement des produits finis ne sont pas toujours parfaitement éliminés ; ceci est essentiellement dû à une maîtrise difficile des paramètres de manutention et de stockage des produits liquides ou pâteux.

Afin de limiter les risques de dégradation du produit alimentaire et par cela augmenter sa durée de conservation, il est indispensable d'éviter la présence d'oxygène dans le produit sous forme d'oxygène dissous, et dans son emballage sous forme d'oxygène gazeux. L'utilisation d'une technique d'inertage parait ainsi bien adaptée au conditionnement des produtis alimentaires.

Si les techniques actuelles de désoxygénation des liquides alimentaires par barbottage à l'azote ou mise sous vide réduisent considérablement la concentration en oxygène dissous ; elles se révèlent parfois insuffisantes. En effet, l'action de l'oxygène présent dans le ciel gazeux de l'emballage n'est pas négligeable et peut entraîner la dégradation de produits sensibles aux oxydations, en particulier pendant des durées de stockage prolongé, notamment dans le cas des produits destinés à l'exportation.

Le brevet US-A-3.942.301 a proposé un procédé discontinu, limité à des machines de conditionnement à faible débit, selon lequel on procède à des désoxygénations sous atmosphère inerte au moyen d'une série de deux ou trois injections simples, à savoir : une injection de gaz inerte au niveau des emballages vides ; une injection de gaz inerte au niveau des emballages remplis défilant sur la chaîne, une injection de gaz inerte au niveau des emballages remplis juste avant fermeture.

Mais l'inertage d'un produit liquide, pâteux ou solide conditionné impose l'élimination de l'oxygène contenu dans le ciel gazeux de l'emballage étanche et de l'oxygène éventuellement dissous avant ou lors du remplissage.

On a recherché un procédé permettant, après conditionnement, de limiter à moins de 2 % la teneur en oxygène résiduel dans le ciel gazeux de l'emballage ; il est indispensable d'obtenir ce résultat pour garantir l'absence de dégradation du produit alimentaire, pour garantir l'absence de dégradation du produit alimentaire.

L'objectif fixé, correspondant à l'oxygène gazeux résiduel inférieur à 2 % est très difficile à atteindre sur des équipements de conditionnement industriel.

Il a été trouvé un procédé dont l'efficacité d'inertage sur des équipements de conditionnement industriel est excellente et répond à l'exigence d'une teneur en oxygène gazeux résiduel inférieur à 2 % dans le ciel de l'emballage. Ce procédé constitue un perfectionnement aux procédés mettant en oeuvre ensemble ou séparément une désoxygénation des emballages vides dans la zone de conditionnement, et une désoxygénation des emballages après remplissage, lesdites désoxygénations étant effectuées au moyen d'injections de fluide inerte dans la partie haute de l'emballage et dirigées vers le fond de celui-ci.

Selon ce procédé chacune de ces désoxygénations est effectuée sous atmosphère inerte, au moyen de deux injections simultanées de fluide inerte. La désoxygénation ou purge des emballages vides ou remplis est réalisée au moyen d'un réseau de distribution dudit fluide et l'atmosphère inerte est créée par injection de fluide inerte distribué au-dessus des emballages.

Les emballages peuvent être soumis à une double purge gazeuse avant remplissage et d'autre part après remplissage.

Suivant la nature du produit à conditionner, on peut procéder à une désoxygénation de celui-ci par un gaz inerte, suivie d'une phase de décantation des bulles gazeuses.

Les fluides, liquides ou gaz mis en oeuvre pour la désoxygénation du produit, à conditionner ou l'inertage des emballages, sont désignés comme gaz inertes, c'est-à-dire des fluides dont l'action s'oppose aux altérations biochimiques ou microbiologiques provoquées par l'oxygène.

Le fluide inerte peut désigner l'azote sous forme gazeuse ou liquide, qui est inerte et intervient par les conditions anaérobies qu'il crée vis-à-vis des espèces microbiennes. On peut également utiliser avec intérêt un gaz bactériostatique à effet inhibiteur contre de nombreux microorganismes, tel l'anhydride carbonique (C0₂), ou un mélange azote-anhydride carbonique.

Le procédé d'inertage d'emballages étanches peut être mis en oeuvre dans une installation constituée par une machine de conditionnement comprenant une section de formage des emballages, une section de remplissage et une section de fermeture des emballages, un circuit d'alimentation, la machine étant alimentée en produit à conditionner.

Le dispositif d'inertage, installé sur la machine de conditionnement, selon la figure 1 du dessin annexé, est du type comportant un capot d'isolation (1) équipé dans sa partie supérieure d'un réseau de distribution gazeuse (5) situé au-dessus des emballages, le capot d'isolation (1) nécessaire à la protection de l'emballage contre toute entrée d'oxygène est muni d'un circuit d'alimentation en fluide d'inertage (3) et d'un circuit d'alimentation en fluide de purge des emballages (4).

L'inertage et la purge du capot d'isolation (1) sont effectués au moyen d'un réseau de distribution gazeuse du gaz inerte placé latéralement et situé au-dessus des emballages, c'est-à-dire dans la partie supérieure. Ce système de purge et inertage représenté sur la figure 2 du dessin annexé, est formé par une rampe (5) munie d'injecteurs (6) en forme de tubes cylindriques alignés horizontalement et dont les orifices de sortie sont dirigés vers le haut du capot de protection (1) de manière à éviter les perturbations du système de purge ultérieure des espaces supérieurs ou partie haute des emballages.

Le dispositif d'inertage comporte en outre un réseau de distribution gazeuse (7) du gaz provenant de l'arrivée (8), en vue de la purge gazeuse de la partie supérieure ou partie haute des emballages. Ce réseau de distribution ou rampe (7) représenté sur la figure 3 du dessin annexé, est placé immédiatement au-dessus de l'axe central des emballages (2) avec des moyens d'injection (9a, 9b, 9c, 9d...) dirigés vers le bas, alignés, et formé chacun d'un ou plusieurs tubes cylindriques 10a, 10b, éventuellement aplatis à l'extrémité, assurant une purge efficace du ciel gazeux.

Ces dispositifs permettent l'obtention d'un inertage très efficace, essentiellement dû aux limitations des entrées d'air et perturbations par des courants latéraux ; à l'utilisation de tubes cylindriques dont l'effet de purge se montre plus performant que celui des buses. Le régime de sortie du gaz, très proche du régime laminaire réduit les possibilités d'entraînement d'air. Le double système de purge du ciel gazeux des emballages concourt à l'efficacité de l'inertage.

Selon une variante, le dispositif d'inertage comporte un réseau de distribution d'azote liquide en vue de la purge des emballages. Ce réseau de distribution ou rampe d'injection d'azote liquide représenté sur la figure 5 du dessin annexé, comprend une canalisation d'alimentation en azote liquide (19) éventuellement divisible en plusieurs circuits (19a, 19b, 19c...) munis d'un purgeur (20a, 20b, 20c) afin d'éviter la formation de gaz dans la canalisation ou rampe de distribution (21) dans laquelle aboutissent lesdits circuits, ladite rampe étant située au-dessus des lignes d'emballages et munie de moyens d'injection (22a, 22b,... 22f, 22g) placés immédiatement au-dessus de l'axe central des emballages.

Le gaz froid issu de la vaporisation de l'azote liquide purge alors l'air présent dans le récipient. Il convient dans ce cas de s'assurer de la vaporisation totale de l'azote liquide avant bouchage du récipient pour éviter toute pressurisation excessive d'emballages souples.

On peut placer avantageusement au capot d'isolation, au-dessus du système d'injection d'azote liquide précédemment décrit, muni d'un réseau de distribution gazeuse assurant une atmosphère inerte autour des emballages comme précédemment décrit.

Les dispositifs d'inertage d'emballages selon l'invention peuvent être installés sur la chaîne de conditionnement entre la section de formage des emballages et la section de remplissage, afin d'assurer le remplissage de l'emballage dans une atmosphère inerte et d'éviter toute oxygénation du produit lors de son écoulement, ou avant fermeture des emballages remplis afin d'inerter le ciel gazeux de l'emballage et améliorer ainsi la conservation du produit. Ces deux opérations peuvent être effectuées conjointement si nécessaire.

Le circuit d'alimentation de la machine de conditionnement, représenté sur la figure 4 du dessin annexé, comporte un moyen d'injection de gaz (11) du type injecteur placé sur la canalisation (13) et (14) du liquide ou pâteux et un bac tampon (15) positionné sur le dispositif de conditionnnement permet la décantation des bulles. Un éjecteur (venturi), autre moyen d'injection de gaz, peut aussi être utilisé sur la canalisation (14) du liquide ou pâteux et placé en fond du bac tampon (15).

Le procédé d'inertage d'emballages étanches selon l'invention peut, être appliqué à la conservation de tout produit alimentaire liquide ou pâteux : bières, vins, jus de fruits, boissons à base de jus de fruits, concentrés et sirops, lait et produits laitiers, huiles et dérivés, produits lipidiques (sauce et mayonnaise). Il est également applicable aux produits pharmaceutiques et biologiques. Dans le cas notamment des bières, la séquence d'inertage comprend deux stades, selon lesquels on procède, à la protection des emballages contre toute entrée d'oxygène et à la création d'une atmosphère exempte d'oxygène dans la zone de conditionnement avant fermeture de ceux-ci par un gaz inerte, puis à une purge gazeuse du ciel gazeux des emballages après remplissage par un réseau de distribution gazeuse.

En outre, le procédé précédemment décrit est applicable à la conservation de tout produit solide ou pulvérulent.

Il est donné à titre non limitatif sur la figure 4 du dessin annexé, le schéma d'un exemple d'application, notamment dans l'inertage d'une chaîne de fabrication de vin.

Le vin clarifié est véhiculé dans la canalisation (12) vers l'injecteur type dit « Sparger (11) et l'azote est introduit par la canalisation (13) dans ledit injecteur. Le vin désoxygéné est acheminé par la conduite (14) jusqu'à la partie basse du bac tampon (15) dans lequel décantent les bulles, le vin dégazé est soutiré par la conduite (16) à la base du bac (15) et entre dans la section remplissage (17) de la conditionneuse. La section fermeture (18) de la conditionneuse comporte le capot d'isolation (1) précédemment décrit, une arrivée d'azote (3) de purge et inertage de la chambre gazeuse, et une arrivée de mélange azote-anhydride carbonique (8) de purge du ciel gazeux des emballages.

On conditionne du vin rouge à 11°, à une température de 22 °C, à un débit de 2 m³/heure. Le dispositif d'inertage est adapté à des emballages de caractéristiques suivantes : 7 x 7 x 25 cm volume de remplissage ve = 1 litre, volume de ciel gazeux à purger vh = 0,3 litre, immobilité de l'emballage t ₌ 1,4 s.

L'installation réalisée comprend notamment un capot d'isolation de longueur 630 mm, largeur 270 mm et hauteur environ 300 mm ; une rampe d'inertage de ce capot d'isolation du dispositif d'inertage, comportant cinq tubes d'injection du gaz inerte, réalisés en acier inoxydable 8-10, la distance entre deux tubes d'injection étant de 100 mm ; et une rampe de purge des emballages après remplissage, d'une longueur de 334 mm, comportant quatre injections doubles, constituées par des tubes en acier inoxydable 6-8, la distance entre 2 injections étant de 110 mm. Chaque injection est double, constituée par deux tubes en acier inoxydable, de diamètre 6 mm, aplatis à leur extrémité et espacés de 20 mm.

Avant conditionnement le vin contient 1,2 ppm d'oxygène dissous, on injecte 1,8 m³/heure d'azote dans le vin clarifié. Après ce conditionnement la teneur du vin en oxygène dissous est de 0,6 à 0,7 ppm.

L'inertage du capot du dispositif d'inertage est réalisé par injection d'azote, et la purge gazeuse des emballages et de la fermeture à l'aide d'un gaz inerte constitué par 50 % d'azote, 50 % d'anhydride carbonique.

On effectue des contrôles analytiques du ciel gazeux des emballages après conditionnement, sur 200 emballages. Les résultats obtenus sous forme de valeurs moyennes pour cette quantité d'emballages sont consignés dans le tableau ci-dessous, ainsi que les volumes d'azote en m³/h utilisés pour l'inertage du capot de la conditionneuse, et les volumes en m³/h du mélange inerte 50 % N₂-50 % CO₂.

Le quatrième essai est réalisé avec injection au-dessus des emballages et en début de fermeture et on a procédé au contrôle après 16 heures.

On a constaté que la technique mise en oeuvre permet d'abaisser les teneurs en oxygène dans le ciel gazeux de l'emballage à des valeurs très inférieures à 2 %. On a noté que l'injection d'un mélange gazeux N_{z}/CO_{z} provoque une légère rétraction de l'emballage.

## Revendications

1. Procédé d'inertage d'emballages étanches pour produits liquides, pâteux et solides, mettant en oeuvre ensemble ou séparément une désoxygénation des emballages vides dans la zone de conditionnement, et une désoxygénation des emballages après remplissage, lesdites désoxygénations étant effectuées au moyen d'injections de fluide inerte dans la partie haute de l'emballage et dirigées vers le fond de celui-ci, caractérisé en ce que chacune de ces désoxygénations est effectuée sous atmosphère inerte, au moyen de deux injections simultanées de fluide inerte ; la désoxygénation ou purge des emballages vides ou remplis, constituant la première injection, est effectuée au moyen d'un réseau de distribution dudit fluide et l'atmosphère inerte est créée par injection de fluide inerte distribué au-dessus des emballages, constituant la deuxième injection.

2. Procédé d'inertage d'emballages étanches selon la revendication 1, caractérisé en ce que le produit à conditionner est préalablement désoxygéné par un gaz inerte.

3. Procédé d'inertage d'emballage étanches selon la revendication 1 ou 2, caractérisé en ce que le fluide inerte est choisi parmi le groupe constitué par l'azote, l'anhydride carbonique et les mélanges azote-anhvdride carbonique.

4. Procédé d'inertage d'emballages étanches selon la revendication 1, caractérisé en ce que le fluide inerte est de l'azote sous forme gazeuse ou liquide.

5. Dispositif de mise en oeuvre du procédé d'inertage des emballages selon les revendications 1 à 4, comportant un capot d'isolation (1) équipé dans sa partie supérieure d'un réseau de distribution gazeuse (5) situé au-dessus des emballages (2), caractérisé en ce que ledit réseau de distribution gazeuse placé latéralement est constitué par une rampe (5a) munie de tubes d'injection (6) alignés et dont les orifices de sortie sont dirigés vers le haut du capot de protection (1), il comporte en outre un réseau de distribution gazeuse (7) en vue de la purge gazeuse de la partie supérieure des emballages, placé immédiatement au-dessus de l'axe central des emballages (2) avec des moyens d'injection dirigés vers le bas.

6. Dispositif de mise en oeuvre du procédé d'inertage des emballages selon la revendication 5, caractérisé en ce que le réseau de distribution gazeuse en vue de la purge gazeuse des emballages après remplissage est constitué par une rampe de purge (7) placée immédiatement au-dessus de l'axe central des emballages (2) avec des moyens d'injection situés dans la partie haute de l'emballage, dirigés vers le bas (9a, 9b...) alignés et formés chacun d'un ou plusieurs tubes cylindriques (10a, 10b...).

7. Dispositif de mise en oeuvre du procédé d'inertage des emballages selon la revendication 5 ou 6, caractérisé en ce que le dispositif d'inertage comporte un réseau de distribution d'azote liquide constitué par une canalisation d'alimentation en azote liquide (19) éventuellement divisible en plusieurs circuits (19a... 19c...) sur chacun desquels est placé un purgeur (20a... 20c...), une rampe d'injection d'azote liquide (21) munie de moyens d'injection (22a... 22g...) situés immédiatement au-dessus de l'axe central des emballages.

8. Dispositif de mise en oeuvre du procédé d'inertage selon la revendication 7, caractérisé en ce que le dispositif d'inertage comporte outre le réseau de distribution d'azote liquide un réseau de distribution gazeuse (5) placé latéralement et situé au-dessus des emballages (2) constitué par une rampe (5a) munie de tubes d'injection (6) alignés et dont les orifices de sortie sont dirigés vers le haut du capot de protection (1).

9. Dispositif de mise en oeuvre du procédé d'inertage selon une des revendications 5 à 8, caractérisée en ce qu'il comporte un moyen d'injection de gaz (11) sur le circuit d'alimentation (14) en produit à conditionner et un bac de décantation des bulles gazeuses (15).

10. Procédé d'inertage d'emballages étanches selon une quelconque des revendications 1 à 4, caractérisé en ce qu'il est applicable à la conservation de tout produit alimentaire liquide ou pâteux, tels bières, vins, jus de fruits, concentrés et sirops, lait et produits laitiers, huiles et dérivés, produits lipidiques, sauce et mayonnaise, à la conservation de produits alimentaires solides ou pulvérulents, et à la conservation de produits pharmaceutiques et biologiques.

## Claims

1. Process for rendering inert sealed packagings for liquid, pasty and solid products, using together or separately a deoxygenation of the empty packagings in the packaging area, and a deoxygenation of the packagings after filling, the said deoxygenation operations being performed by means of injections of inert fluid into the upper part of the packaging, directed towards the bottom of the latter, characterised in that each of these deoxygenation operations is performed under inert atmosphere, by means of two simultaneous injections of inert fluid ; the deoxygenation or purging of the empty or filled packagings, constituting the first injection, is performed by means of a system for distributing the said fluid and the inert atmosphere is created by injection of inert fluid distributed above the packagings, constituting the second injection.

2. Process of rendering inert sealed packagings according to claim 1, characterised in that the product to be packaged is deoxygenated beforehand by an inert gas.

3. Process of rendering inert sealed packagings according to claim 1 or 2, characterised in that the inert fluid is chosen from the group consisting of nitrogen, carbon dioxide and nitrogen-carbon dioxide mixtures.

4. Process of rendering inert sealed packagings according to claim 1, characterised in that the inert fluid is nitrogen in gaseous or liquid form.

5. Device for putting into operation the process of rendering inert packagings according to claims 1 to 4, comprising an isolating hood (1) fitted at the top with a gas distribution system (5) situated above the packagings (2), characterised in that the said gas distribution system placed laterally consists of a manifold (5a) fitted with aligned injection tubes (6) the outlet openings of which are directed towards the top of the protective hood (1), it further comprises a gas distribution system (7) intended for the gaseous purging of the upper parts of the packagings, located immediately above the centrelines of the packagings (2) with means of injection directed downwards.

6. Device for putting into operation the process of rendering inert packagings according to claim 5, characterised in that the gas distribution system for gaseous purging of the packagings after filling consists of a purging manifold (7) placed immediately above the centreline of the packagings (2) with means of injection situated in the top of the packaging, directed downwards (9a, 9b...) aligned and each formed by one or several cylindrical tubes (10a, 10b...).

7. Device for putting into operation the process of rendering inert packagings according to claim 5 or 6, characterised in that the device for rendering inert comprises a liquid nitrogen distribution system consisting of a liquid nitrogen supply duct (19) optionally divisible into several systems (19a... 19c...) on each of which is placed a blow-off valve (20a... 20c...), a liquid nitrogen injection manifold (21) fitted with means of injection (22a... 22g...) situated immediately above the centreline of the packagings.

8. Device for putting into operation the process of rendering inert according to claim 7, characterised in that the device for rendering inert comprises in addition to the liquid nitrogen distribution system a gas distribution system (5) placed laterally and situated above the packagings (2) consisting of a manifold (5a) fitted with aligned injection tubes (6) the outlet openings of which are directed towards the top of the protective hood (1).

9. Device for putting into operation the process of rendering inert according to one of claims 5 to 8, characterised in that it comprises a means of injecting gas (11) into the circuit (14) supplying the product to be packaged and a tank for decanting gas bubbles (15).

10. Process for rendering inert sealed packagings according to any of claims 1 to 4, characterised in that it is applicable to the conservation of any liquid or pasty food product, such as beers, wines, fruit juices, concentrates and syrups, milk and milk products, oils and derivatives, lipidic products, sauce and mayonnaise, to the conservation of solid or powdered food products, and to the conservation of pharmaceutical and biological products.

## Patentansprüche

1. Verfahren zum Herbeiführen eines inerten Zustands in dichten Verpackungen für flüssige, breiartige und feste Güter, wobei gleichzeitig oder nacheinander eine Beseitigung des Sauerstoffs aus den leeren Verpackungen im Verpackungsbereich und eine Beseitigung des Sauerstoffs aus den Verpackungen nach dem Füllen vorgenommen wird und die Beseitigung des Sauerstoffs durch Einspritzen von inertem Fluid in den oberen Teil der Verpackung und durch Einspritzen von Fluid gegen den Boden der Verpackung vorgenommen wird, dadurch gekennzeichnet, daß die Beseitigung des Sauerstoffs in beiden Fällen unter inerter Atmosphäre mittels zweifachen gleichzeitigen Einspritzens von inertem Fluid vorgenommen wird, daß das durch das erste Einspritzen erfolgende Beseitigen des Sauerstoffs aus den leeren oder gefüllten Verpackungen oder deren Ausblasen- mit Hilfe eines Verteilungsnetzes für das besagte Fluid vorgenommen wird, und daß die inerte Atmosphäre erzeugt wird durch ein mit dem zweiten Einspritzen erfolgendes Einspritzen von inertem Fluid, das über den Verpackungen ausgeteilt wird.

2. Verfahren zum Herbeiführen eines inerten Zustands in dichten Verpackungen, nach Anspruch-1, dadurch gekennzeichnet, daß das zu verpackende Gut zuvor durch ein Inertgas von Sauerstoff befreit wird.

3. Verfahren zum Herbeiführen eines inerten Zustands in dichten Verpackungen, nach Anspruch 1 oder 2, dadurch gekennzeichnet, daß das inerte Fluid ausgewählt wird aus der Gruppe Stickstoff, Kohlendioxid und Mischungen von Stickstoff und Kohlendioxid.

4. Verfahren zum Herbeiführen eines inerten Zustands in dichten Verpackungen, nach Anspruch 1, dadurch gekennzeichnet, daß das inerte Fluid gasföriger oder flüssiger Stickstoff ist.

5. Vorrichtung zur Ausübung des Verfahrens zum Herbeiführen eines inerten Zustands in Verpackungen nach den Ansprüchen 1 bis 4, mit einer Abschirmhaube (1), die in ihrem oberen Abschnitt mit einem oberhalb der Verpackungen (2) befindlichen Gasverteilungsnetz (5) ausgestattet ist, dadurch gekennzeichnet, daß das besagte, seitlich angeordnete Gasverteilungsnetz gebildet ist durch eine Einspritzleitung (5a), die miteinander fluchtende Einspritzrohre (6) aufweist, deren Austrittsöffnungen nach oben in die Abschirmhaube (1) gerichtet sind, und daß außerdem ein zum Ausblasen des oberen Teils der Verpackungen mit Gas dienendes Gasverteilungsnetz (7) vorgesehen ist, das unmittelbar oberhalb der Mittelachse der Verpackungen (2) angeordnet ist und nach unten gerichtete Einspritzmittel aufweist.

6. Vorrichtung zur Ausübung des Verfahrens zum Herbeiführen eines inerten Zustands in Verpackungen, nach Anspruch 5, dadurch gekennzeichnet, daß das Gasverteilungsnetz zum Ausblasen der Verpackungen mit Gas nach dem Füllen durch ein Ausblasrohr (7) gebildet wird, das unmittelbar oberhalb der Mittelachse der Verpackungen (2) angeordnet ist und Einspritzmittel (9a, 9b....) aufweist, die sich im oberen Teil der Verpackung befinden, nach unten gerichtet sind, miteinander fluchten und aus jeweils mindestens einem zylindrischen Rohr (10a, 10b, ...) bestehen.

7. Vorrichtung zur Ausübung des Verfahrens zum Herbeiführen eines inerten Zustands in Verpackungen, nach Anspruch 5 oder 6, dadurch gekennzeichnet, daß die Vorrichtung zum Herbeiführen eines inerten Zustands ein Verteilungsnetz für flüssigen Stickstoff aufweist, das gebildet wird von einer Zuleitung (19) für flüssigen Stickstoff, die gegebenenfalls in mehrere Zweige (19a, ... 19c, ...) aufgeteilt werden kann, auf denen jeweils ein Entlüfter (20a, ... 20c, ...) angeordnet ist, und einer Einspritzleitung (21) für flüssigen Stickstoff, die mit Einspritzmitteln (22a, ... 22g, ...) versehen ist, welche sich unmittelbar oberhalb der Mittelachse der Verpackungen befinden.

8. Vorrichtung zur Ausübung des Verfahrens zum Herbeiführen eines inerten Zustands, nach Anspruch 7, dadurch gekennzeichnet, daß die Vorrichtung zum Herbeiführen eines inerten Zustands außer dem Verteilungsnetz für flüssigen Stickstoff ein seitlich angeordnetes und oberhalb der Verpackungen (2) befindliches Gasverteilungsnetz (5) aufweist, das gebildet ist durch eine Einspritzleitung (5a), die miteinander fluchtende Einspritzrohre (6) aufweist, deren Austrittsöffnungen nach oben in die Abschirmhaube (1) gerichtet sind.

9. Vorrichtung zur Ausübung des Verfahrens zum Herbeiführen eines inerten Zustands, nach einem der Ansprüche 5 bis 8, dadurch gekennzeichnet, daß an der Zuleitung (14) für das zu verpackende Gut eine Gaseinspritzeinrichtung (11) vorgesehen ist sowie ein Dekantierbehälter (15) zum Absondern von Gasblasen.

10. Verfahren zum Herbeiführen eines inerten Zustands in dichten Verpackungen, nach einem der Ansprüche 1 bis 4, dadurch gekennzeichnet, daß es anwendbar ist bei der Konservierung aller flüssigen oder breiartigen Nahrungsmittel, wie Bier, Wein, Fruchtsaft, Konzentrate und Sirupe, Milch und Milchprodukte, Öl und Ölpräparate, Fettprodukte, Sauce und Mayonnaise, bei der Konservierung fester oder pulverförmiger Nahrungsmittel und bei der Konservierung pharmazeutischer und biologischer Produkte.
